# EUROPÄISCHE PATENTSCHRIFT

(11) **EP 0 134 050 B1**
(45) Veröffentlichungstag und Bekanntmachung des Hinweises auf die Patenterteilung: **19.11.1987**
(21) Anmeldenummer: 84201073.8
(22) Anmeldetag: 18.07.1984
(51) Int. Cl.: H05B 41/14

(54) **Schaltungsanordnung zum Betrieb von Hochdruckgasentladungslampen**
Circuit arrangement for operating high-pressure gas discharge lamps
Circuit pour le fonctionnement de lampes de décharge à gaz à haute pression

(30) Priorität: 27.07.1983 DE 3327030
(43) Veröffentlichungstag der Anmeldung: 13.03.1985
(73) Patentinhaber: Philips Patentverwaltung GmbH, 22335 Hamburg (DE); Philips Electronics N.V., 5621 BA Eindhoven (NL)
(72) Erfinder: Ganser, Hans-Günter, D-5190 Stolberg (DE); Schäfer, Ralf, Dr., D-5100 Aachen (DE); Stormberg, Hans-Peter, Dr., D-5190 Stolberg (DE)
(74) Vertreter: Auer, Horst

## Beschreibung

Die Erfindung bezieht sich auf eine Schaltungsanordnung zum Betrieb von Hochdruckgasentladungslampen mit höherfrequentem Strom, bestehend aus einem an ein Wechselspannungsnetz angeschlossenen Vollweggleichrichter, dessen Ausgangsgleichspannung einem aus wenigstens einem Schalttransistor, einer Drosselspule, einer Freilaufdiode und der Entladungslampe bestehenden Schaltnetzteil zugeführt wird, wobei die hochfrequente Schaltgeschwindigkeit des Schalttransistors über eine Treiberstufe von einer Regeleinrichtung gesteuert wird, welche den mit einem Stromsensor abgetasteten momentanen Lampenstrom mit einem oberen und unteren Referenzstromniveau (0, U) vergleicht, wobei der Schalttransistor nichtleitend geschaltet wird, wenn der Lampenstrom das obere Niveau (0) überschreitet, und leitend, wenn das untere Niveau (U) unterschritten wird.

Eine derartige Schaltungsanordnung erzeugt einen im Takt der Netzfrequenz pulsierenden Gleichstrom, dem eine von der Schaltgeschwindigkeit des Schalttransistors abhängige Hochfrequenzkomponente aufmoduliert ist.

Aus der DE-OS 2642272 ist eine Schaltungsanordnung dieser Art bekannt mit einem als Durchflusswandler ausgebildeten Schaltnetzteil und einer Regeleinrichtung mit einem hysteresebehafteten Komparator, der den momentanen Lampenstrom mit einem vorgegebenen Referenzstrom vergleicht und bei Erreichen vorgegebener Abweichungen von diesem Referenzstrom den Schalttransistor leitend bzw. nichtleitend schaltet. Hierdurch wird die Lampe mit einem pulsierenden Gleichstrom versorgt, dem eine Hochfrequenzamplitude aufmoduliert ist.

Bei derartigen Schaltungsanordnungen ist man aus Gründen der Miniaturisierung bestrebt, die Drosselspule in ihren Abmessungen möglichst klein zu halten. Die Induktivität der Drosselspule hängt aber von der Höhe der Hochfrequenzmodulation, d. h. vom gegenseitigen Abstand des oberen und der unteren Referenzstromniveaus, ab. Dies ergibt sich aus der Formel in der T die Periodendauer der sägezahnförmigen Hochfrequenzmodulation, 1₀ der obere und lᵤ der untere Referenzstrom, L die Induktivität der Drosselspule, R der Lampenwiderstand und V der Momentanwert der gleichgerichteten Netzspannung ist. Für eine Schaltfrequenz des Schalttransistors von 40 kHz lässt sich hieraus z. B. errechnen, dass die Induktivität der Drosselspule bei einer Modulationshöhe von 10% des mittleren Lampenstromes etwa 10 mal so gross ist wie bei einer Modulationshöhe von 150% des mittleren Lampenstromes. Eine Erhöhung der Hochfrequenzmodulation führt somit zu erheblich kleineren Drosselspulen und damit zu einer Verringerung der Kosten und der Grösse des Lampenvorschaltgerätes.

Andererseits ist es aber bekannt, dass bereits eine sehr geringe Hochfrequenzmodulation von weniger als 10% bei Hochdruckgasentladungslampen, z. B. bei Metallhalogenid-Entladungslampen oder bei Quecksilberdampf-Hochdrucklampen, zu akustischen Bogenistabilitäten führen kann. Obwohl es aus der genannten DE-OS 2642272 bekannt ist, das Auftreten von akustischen Bogeninstabilitäten mittels Wobbeln des Lampenstromes zu vermeiden, hat es sich in der Praxis gezeigt, dass dies für miniaturisierte Hochdruckgasentladungslampen kaum wirkungsvoll ist. Würde man die Hochfrequenzmodulation so klein halten, dass keine akustischen Bogeninstabilitäten in der Lampe auftreten könnten, so müsste man nicht nur den Nachteil einer relativ grossen Drosselspule in Kauf nehmen, sondern auch den Schalttransistor sowie die Treiberstufe und die Regeleinrichtung gut abschirmen, da diese durch die geringe Höhe der Hochfrequenzmodulation anfällig für Störimpulse sein würden.

Der Erfindung liegt daher die Aufgabe zugrunde, eine Schaltungsanordnung zum Betrieb von Hochdruckgasentladungslampen mit höherfrequentem Strom zu schaffen, die mit Hochfrequenzamplituden bis zu 200% des mittleren Lampenstromes betrieben werden kann, was zu sehr kleinen Drosselspulen führt, ohne dass dabei akustische Bogeninstabilitäten in der Lampe auftreten.

Diese Aufgabe wird bei einer Schaltungsanordnung eingangs erwähnter Art gemäss der Erfindung dadurch gelöst, dass der gegenseitige Abstand der Referenzstromniveaus (O, U) mehr als 10% des mittleren Lampenstromes beträgt und ein weiteres, mittleres Referenzstromniveau (M) einstellbar ist, an welchem der Schalttransistor nach jeweils einer in der Regeleinrichtung eingetellten Anzahl von Durchläufen des Lampenstromes nichtleitend geschaltet wird, wenn dieses mittlere Niveau (M) von unten durchlaufen wird, und leitend geschaltet wird, wenn das mittlere Niveau (M) von oben durchlaufen wird. Unter dem mittleren Referenzstromniveau ist ein im Mittelbereich zwischen dem unteren und oberen Referenzstromniveau liegendes Stromniveau zu verstehen.

Überraschenderweise hat sich gezeigt, dass bei dieser Schaltungsanordnung der gegenseitige Abstand der Referenzstromniveaus, d. h. die Höhe der Frequenzmodulation, bis zu 200% des mittleren Lampenstromes betragen kann, ohne dass akustische Bogeninstabilitäten auftreten, wenn der Schalttransistor beim Durchlaufen des Lampenstromes durch das mittlere Referenzstromniveau umgeschaltet wird. Das Umschalten des Schalttransistors beim Durchlaufen des mittleren Referenzstromniveaus kann z. B. bei jedem zweiten oder dritten Durchlauf des Lampenstromes oder aber mit einer anderen Periodizität oder aperiodisch erfolgen.

Vorzugsweise sind zum Vergleich des momentanen Lampenstromes mit den drei Referenzstromniveaus drei hysteresefreie Komparatoren vorgesehen, an deren Ausgängen jeweils ein High(H)-Signal auftritt, wenn der momentane Lampenstrom über dem entsprechenden Referenzstromniveau liegt, und ein Low(L)-Signal, wenn der Lampenstrom unterhalb des Referenzstromniveaus liegt. Durch die hysteresefreien Komparatoren werden somit drei voneinander unabhängig einstellbare Referenzstromniveaus erzeugt.

Bei einer bevorzugten Ausführungsform der Schaltungsanordnung nach der Erfindung ist mit dem Ausgang des 0-Komparators über einen Inverter und ein erstes NAND-Gatter der Setz-Eingang einer den Ausgang der Regeleinrichtung bildenden ersten bistabilen Kippstufe verbunden, deren Rücksetz-Eingang über ein AND-Gatter und ein zweites NAND-Gatter sowie über eine auf negative Flanken triggernde monostabile Kippstufe mit dem U-Komporator verbunden ist, während gleichzeitig die zweiten Eingänge des AND-Gatters und des ersten NAND-Gatters mit den Ausgangssignalen einer mit dem M-Komparator verbundenen Zählschaltung derart beaufschlagt werden, dass der mit dem AND-Gatter verbundene Ausgang der Zählschaltung einen H/UH-Impuls bei einer in der Zählschaltung eingestellten Anzahl von oben erfolgender Durchläufe des mittleren Referenzstromniveaus erzeugt, während der mit dem NAND-Gatter verbundene Ausgang der Zählschaltung bei einer in der Zählschaltung eingestellten Anzahl von Durchläufen des mittleren Referenzstromniveaus von unten einen H/UH-Impuls liefert.

Die Verbindungen des O-Komparators über den Inverter und das erste NAND-Gatter mit der ersten bistabilen Kippstufe hat den Vorteil, dass auch im Falle von Störungen in anderen Teilen der Schaltung, z. B. verursacht durch Störimpulse oderfehlerhafte Bauelemente, der Schalttransistor trotzdem immer nichtleitend geschaltet wird, sobald der Lampenstrom das obere Referenzstromniveau 0 erreicht. Somit wird eine Beschädigung des Schalttransistors durch zu hohe Ströme ausgeschlossen und auch eine mögliche Explosion der Lampe durch zu grosse Leistungen verhindert.

Zweckmässigerweise besitzt die Zählschaltung eine erste, auf positive Flanken triggernde monostabile Kippstufe und eine zweite, auf negative Flanken triggernde monostabile Kippstufe, deren Eingänge mit dem Ausgang einer zweiten bistabilen Kippstufe verbunden sind, deren Setz-Eingang über einen auf negative Flanken triggernden ersten Zähler und ein AND-Gatter mit dem Ausgangssignal des M-Komparators beaufschlagt wird, während gleichzeitig ihr Rücksetz-Eingang über ein drittes NAND-Gatter, einen Inverter, einen auf positive Flanken triggernden zweiten Zähler und ein weiteres AND-Gatter ebenfalls mit dem Ausgang des M-Komparators verbunden sind und ausserdem die jeweils zweiten Eingänge der AND-Gatter mit den Ausgängen der zweiten bistabilen Kippstufe verbunden sind, wobei der erste Zähler durch das am Setz-Eingang der zweiten bistabilen Kippstufe anstehende Signal und der zweite Zähler durch das am Rücksetz-Eingang dieser zweiten Kippstufe anstehende Signal zurückgesetzt wird. Dieser Aufbau der Zählschaltung hat den Vorteil, dass die Ausgangssignale der zweiten bistabilen Kippstufe sowie die Ausgangssignale der Zähler direkt zum Rücksetzen der Schaltung benutzt werden und somit keine Verzögerungszeiten durch weitere Bauelemente auftreten, so dass das Umschalten am mittleren Referenzstromniveau möglichst verzögerungsfrei erfolgt.

Wenn gemäss einer vorteilhaften Weiterbildung der Schaltungsanordnung nach der Erfindung die jeweils zweiten Eingänge der zweiten und dritten NAND-Gatter über eine weitere auf positive Flanken triggernde monostabile Kippstufe mit dem Ausgang eines hysteresefreien, die Nulldurchgänge der Netzspannung detektierenden Komparators verbunden sind, ergibt sich der Vorteil, dass die Regeleinrichtung bei jedem Nulldurchgang der Netzspannung in einen definierten Ausgangszustand zurückgesetzt wird.

Die Schaltfrequenz des Schalttransistors liegt üblicherweise zwischen 10 und 100 kHz, vorzugsweise zwischen 20 und 50 kHz.

Ein Ausführungsbeispiel nach der Erfindung wird nunmehr anhand der Zeichnung näher beschrieben. Es zeigen:
Fig. 1 eine Schaltungsanordnung zum Betrieb einer Hochdruckgasentladungslampe mit einem über eine Regeleinrichtung gesteuerten Durchflusswandler,
Fig. 2 den Lampenstrom in Abhängigkeit von der Zeit mit zugehörigen Rerenzstromniveaus,
Fig. 3 den Verlauf der Referenzstromniveaus über der Zeit während einer Halbperiode der Netzwechselspannung,
Fig. 4 das Schaltschema der bei der Schaltungsanordnung nach Fig. 1 verwendeten Regeleinrichtung und
Fig. 5 die in der Regeleinrichtung nach Fig. 4 auftretenden Impulsfogediagramme.

In Fig. 1 sind mit A und B Eingangsklemmen zum Anschliessen an ein Wechselspannungsnetz von z. B. 220 V, 50 Hz bezeichnet. An diese Eingangsklemmen A und B ist über ein Hochfrequenzfilter, bestehend aus einer Filterspule 1 und einem Filterkondensator 2, ein Vollweggleichrichter 3 mit vier Dioden angeschlossen. An den Ausgang des Vollweggleichrichters 3 ist ein aus einem Schalttransistor 4, einer Drosselspule 5, einer Hochdruckgasentladungslampe 6 und einer Freilaufdiode 7 bestehender Durchflusswandler angeschlossen. In den Lampenkreis ist ferner ein als Stromsensor dienender Messwiderstand 8 eingefügt, an dem eine dem momentanen Lampenstrom proportionale Spannung abgegriffen wird, die auf den Eingang C einer Regeleinrichtung 9 gegeben wird. Der Lampenstrom wird durch die Regeleinrichtung 9 in der weiter unten beschriebenen Weise einem am Eingang D der Regeleinrichtung 9 anstehenden Referenzstromsignal nachgeführt. Hierbei soll der aus dem Wechselspannungsnetz aufgenommene Strom möglichst sinusförmig verlaufen. Im vorliegenden Ausführungsbeispiel stellte es sich als ausreichend heraus, auf den Eingang D der Regeleinrichtung 9 die durch einen Spannungsteiler 10 und 11 heruntergesetzte gleichgerichtete Netzspannung als Referenzsignal zu geben, wobei ein Kondensator 12 zur Siebung von hochfrequenten Spannungsanteilen dient. Durch das am Ausgang E der Regeleinrichtung 9 anstehende Signal wird dann über eine Treiberstufe 13 der Schalttransistor 4 leitend bzw. nichtleitend geschaltet, wodurch der Lampenstrom wie folgt geformt wird.

In der Regeleinrichtung 9 lassen sich in Abhängigkeit vom Referenzstromsignal an D ein oberes und ein unteres Referenzstromniveau 0 bzw. U sowie ein mittleres Referenzstromniveau M für den Lampenstrom I einstellen (Fig. 2). Die Regeleinrichtung 9 arbeitet dann so, dass bei Erreichen des oberen Referenzstromniveaus 0 der Schalttransistor 4 nichtleitend geschaltet wird (Punkte a, e, g, in Fig. 2), so dass die Versorgung der Lampe 6 vom Wechselspannungsnetz her unterbrochen wird und der Lampenstrom mit einer durch die Induktivität der Drosselspule 5 bestimmten Zeitkonstante abnimmt. Bei Erreichen des unteren Referenzstromniveaus U (Punkte b, d, h, k in Fig. 2) wird der Schalttransistor 4 wieder leitend geschaltet, und der Lampenstrom nimmt wieder zu. Erfindungsgemäss wird z. B. bei jedem zweiten Durchlaufen des Lampenstroms durch das mittlere Referenzstromniveau M (Punkte c, f, i in Fig. 2) der Schalttransistor 4 entweder nichtleitend geschaltet, wenn er vorher leitend war (Punkte c, i), d. h., wenn das mittlere Referenzstromniveau M von unten durchlaufen wird, oder leitend, wenn er vorher nichtleitend war (Punkt f), d. h., wenn das mittlere Referenzstromniveau M von oben durchlaufen wird, so dass sich-für den Lampenstrom der in Fig. 2 durchzogen gezeichnete Verlauf ergibt. Die Schaltfrequenz des Schalttransistors 4 liegt dabei in der Grössenordnung von etwa 10 bis 100 kHz je nach Grösse der Drosselspule 5 und der benutzten Lampe 6. Hierbei wird also der mittlere Lampenstrom dem mittleren Referenzstromniveau M nachgeführt, das wiederum, wie in Fig. 3 dargestellt, entsprechend dem Referenzstromsignal an Eingang D der Regeleinrichtung 9 sinusförmig verläuft, wodurch die Netzverformung gering gehalten wird. Es hat sich nun gezeigt, dass mit der in Fig. 2 dargestellten Lampenstromform die zwischen dem oberen und unteren Referenzstromniveau 0 und U verlaufende Hochfrequenzmodulation bis zu 200% betragen kann, ohne dass akustische Bogenistabilitäten in der Lampe 6 beobachtet werden. Unterdrückt man dagegen das zusätzliche Umschalten des Schalttransistors 4 am mittleren Niveau M, so ist nur eine geringe Hochfrequenzmodulation zulässig, was die oben näher erläuterten Nachteile hat.

Eine Schaltung für die Regeleinrichtung 9 wird jetzt anhand von Fig. 4 und 5 erläutert. Das am Eingang D der Regeleinrichtung 9 anstehende Referenzstromsignal wird direkt auf den Signaleingang G eines hysteresefreien Komparators 14 und über einen aus Widerständen 15, 16, 17 bestehenden Spannungsteiler auf die Referenzeingänge I, N, Q von drei hysteresefreien Komparatoren 18, 19 und 20 gegeben, während gleichzeitig an deren Signaleingängen K, P, R vom Eingang C der Regeleinrichtung 9 her das Lampenstromsignal anliegt. Auf den Referenzeingang F des Komparators 14 wird von einem Gleichspannungserzeuger 21 eine konstante Gleichspannung gegeben, deren Bedeutung unten näher erläutert wird.

Die Wirkungsweise der Komparatoren ist nun so, dass an ihren Ausgängen A14, A18, A19, A20 jeweils ein High(H)-Signal ansteht, wenn die Spannung am Signaleingang G, K, P oder R über der Spannung am Referenzeingang F, I, N oder Q liegt, während im umgekehrten Fall jeweils ein Low(L)-Signal an den Ausgängen A14 bis A20 ansteht. Die in Fig. 2 gezeigten Referenzstromniveaus 0, M und U werden also durch Wahl der Spannungsteiler 10, 11 aus Fig. 1 und 15, 16, 17 aus Fig. 4 eingestellt.

An den Ausgang A20 des O-Komparators 20 ist ein Inverter 22 und an dessen Ausgang A22 ein erstes NAND-Gatter 23 angeschlossen, dessen Ausgang A23 mit dem Setz-Eingang S einer ersten bistabilen Kippstufe 24 in Verbindung steht, welche den Ausgang E der Regeleinrichtung 9 bildet. Der Rücksetz-Eingang R der bistabilen Kippstufe 24 ist über ein zweites NAND-Gatter 25 und ein AND-Gatter 26 über eine auf negative Flanken triggernde monostabile Kippstufe 27 mit dem U-Komparator 18 verbunden. An den Komparator 14 ist eine auf positive Flanken triggernde monostabile Kippstufe 28 angeschlossen, deren Ausgang A28 mit dem zweiten Eingang des NAND-Gatters 25 in Verbindung steht. An den M-Komparator 19 schliessen sich zwei AND-Gatter 29 und 30 an, deren Ausgänge A29 bzw. A30 mit jeweils einem Zähler 31 und 32 in Verbindung stehen. Der Ausgang A31 des Zählers 31 ist mit dessen Rücksetz-Eingang R und mit dem Setz-Eingang S einer zweiten bistabilen Kippstufe 33 verbunden, deren Rücksetz-Eingang R über ein drittes NAND-Gatter 34 und ein Inverter 35 mit dem Ausgang A32 des Zählers 32 verbunden ist. Gleichzeitig besteht eine Verbindung zwischen dem Rücksetz-Eingang R des Zählers 32 und dem Ausgang A34 des NAND-Gatters 34. Der Ausgang A331 der zweiten bistabilen Kippstufe 33 ist mit dem zweiten Eingang des AND-Gatters 29 verbunden und der Ausgang A332 dieser bistabilen Kippstufe 33 mit dem zweiten Eingang des AND-Gatters 30. An den Ausgang A332 der bistabilen Kippstufe 33 schliessen sich ferner zwei weitere monostabile Kippstufen 36 und 37 an, deren Ausgänge A36 und A37 mit den zweiten Eingängen des AND-Gatters 26 bzw. des NAND-Gatters 23 verbunden sind. Der Ausgang A26 des AND-Gatters 26 steht mit dem ersten Eingang des NAND-Gatters 25 in Verbindung, dessen Ausgang A25 wiederum an den Rücksetz-Eingang R der ersten bistabilen Kippstufe 24 angeschlossen ist.

Die weitere Funktion der Regeleinrichtung 9 nach Fig. 4 soll jetzt anhand der Impulsfolgediagramme der Fig. 5 erläutert werden. Dabei wird davon ausgegangen, dass zum Zeitpunkt tₒ die Netzwechselspannung angelegt wird bzw. dass bei tₒ der Netzwechseldurchgang stattfindet. Erreicht nun die Netzwechselspannung einen Momentanwert von etwa 20 V, so überschreitet das Referenzsignal am Eingang G des Komparators 14 die auf den Eingang F gegebene Gleichspannung und am Ausgang A14 ergibt sich ein H-Signal (Zeitpunkt tᵢ), wodurch am Ausgang A28 der auf positive Flanken triggernden monostabilen Kippstufe 28 ein H/UH-Impuls entsteht. Durch diesen Impuls wird an den Ausgängen A34 und A25 der NAND-Gatter 34 und 25 je ein UH/L-Impuls erzeugt, der auf die Rücksetz-Eingänge R der bistabilen Kippstufen 33 und 24 gegeben wird, so dass der Ausgang A332 der bistabilen Kippstufe 33 auf L-Signal, ihr Ausgang A331 auf H-Signal und der Ausgang E der bistabilen Kippstufe 24 ebenfalls auf H-Signal gesetzt wird. Durch das H-Signal am Ausgang E wird dann der Schalttransistor 4 aus Fig. 1 über die Treiberstufe 13 leitend geschaltet, so dass der Strom durch die Lampe 6 anzusteigen beginnt. Bei Überschreiten des unteren Referenzstromniveaus U (Zeitpunkt t₂) entsteht am Ausgang A18 des U-Komparators 18 und bei Erreichen des mittleren Referenzstromniveaus M (Zeitpunkt t₃) am Ausgang A19 des M-Komparators 19 ein H-Signal. In diesem Zustand steht an beiden Eingängen des AND-Gatters 29 ein H-Signal an, so dass sich an seinem Ausgang A29 ebenfalls ein H-Signal ergibt. Im Zeitpunkt t₄ überschreitet der Lampenstrom das obere Referenzstromniveau O, wodurch am Ausgang A20 des O-Komparators 20 ein H-Signal und am Ausgang A22 des Inverters 22 ein L-Signal entsteht. An den Eingängen des NAND-Gatters 23 stehen damit H- und L-Signale an, so dass sich an seinem Ausgang A23, der auf den Setz-Eingang der bistabilen Kippstufe 24 geschaltet ist, ein H-Signal ergibt.

Durch diesen UH-Übergang wird der Ausgang E der bistabilen Kippstufe 24 auf L-Signal gesetzt und damit über die Treiberstufe 13 der Schalttransistor 4 nichtleitend geschaltet. Hierdurch wird die Verbindung der Lampe 6 zum Wechselspannungsnetz unterbrochen, und der Lampenstrom sinkt wieder unter das obere Referenzstromniveau 0, wodurch der Ausgang A20 des O-Komparators 20 auf L-Signal, der Ausgang A22 des Inverters 22 auf H-Signal und der Ausgang A23 des NAND-Gatters 23 auf L-Signal schaltet, was jedoch zu keiner Änderung des Ausgangssignals bei Erreichen des mittleren Referenzstromniveaus M (Zeitpunkt t₅) der Ausgang A19 des M-Komparators 19 auf L-Signal schaltet. Da nun an den Eingängen des AND-Gatters 29 L- und H-Signale anstehen, tritt an seinem Ausgang A29 erstmals ein H/L-Übergang auf, der von dem auf negative Flanken triggernden Zähler 31 gezählt wird. Da dieser im vorliegenden Fall als Zweierzähler geschaltet ist, bleibt sein Ausgang A31 weiter auf L-Signal. Bei Unterschreiten des Referenzstromniveaus U (Zeitpunkt tₛ) schaltet der Ausgang A18 des U-Komparators 18 auf L-Signal, wodurch die auf negative Flanken triggernde monostabile Kippstufe 27 an ihrem Ausgang A27 einen H/UH-Impuls abgibt, so dass am Ausgang A26 des AND-Gatters 26 ebenfalls ein H/UH-Impuls entsteht und damit am Ausgang A25 des NAND-Gatters 25 ein UH/L-Impuls, der mit seinem H/L-Übergang über den Rücksetz-Eingang R den Ausgang E der bistabilen Kippstufe 24 auf H-Signal schaltet. Damit wird der Schalttransistor 4 leitend, und der Lampenstrom überschreitet wieder das Referenzstromniveau U, so dass der U-Komparator 18 auf H-Signal schaltet. Bei Erreichen des mittleren Referenzstromniveaus M (Zeitpunkt t₇) geht der M-Komparator 19 auf H-Signal, so dass auf beiden Eingängen des AND-Gatters 29 ein H-Signal ansteht und damit sein Ausgang A29 auch auf H-Signal schaltet. Bei Erreichen des oberen Referenzstromniveaus 0 im Zeitpunkt t₈ wiederholt sich der für Zeitpunkt t₄ beschriebene Vorgang, und der Lampenstrom fällt bis zum Erreichen des mittleren Referenzstromniveaus M ab (Zeitpunkt tg), so dass der Ausgang A19 des M-Komparators 19 auf L-Signal schaltet. Hierdurch ergeben sich am Eingang des AND-Gatters 29 ein L- und H-Signal, so dass sein Ausgang A29 einen zweiten H/L-Übergang hat, der vom Zweierzähler 31 gezählt wird. Damit liefert der Ausgang A31 des Zählers 31 ein H-Signal, wodurch er sich über seinen Rücksetz-Eingang selbst zurücksetzt, d. h. sein Ausgang A31 geht wieder auf L-Signal und die Zweierzählung beginnt von neuem.

Durch den auf den Setz-Eingang der bistabilen Kippstufe 33 gegebene UH/L-Impuls vom Zählerausgang A31 wird deren Ausgang A332 auf H-Signal und ihr Ausgang A331 auf L-Signal gesetzt, wodurch an beiden Eingängen des AND-Gatters 30 H-Signale anstehen und damit an dessen Ausgang A30 erstmals ein H-Signal auftritt, wobei der UH-Übergang von dem auf positive Flanken triggernden Zähler 32 gezählt wird. An seinem Ausgang A32 bleibt jedoch ein L-Signal, da der Zähler 32 ebenfalls als Zweierzähler benutzt wird. Durch den UH-Übergang am Ausgang A332 der bistabilen Kippstufe 33 entsteht am Ausgang A36 der auf positive Flanken triggernden monostabilen Kippstufe 36 ein H/UH-Impuls, so dass am Ausgang A26 des AND-Gatters 26 ebenfalls ein H/UH-Impuls auftritt und damit am Ausgang A25 des NAND-Gatters 25 ein UH/L-Impuls, wodurch der Ausgang E der bistabilen Kippstufe 24 auf H-Signal schaltet. Damit wird der Schalttransistor 4 niederohmig, und der Lampenstrom steigt wieder an, wodurch der Ausgang A19 des M-Komparators 19 auf H-Signal geht. Beim Überschreiten des oberen Referenzstromniveaus O im Zeitpunkt t₁₀ wiederholt sich der für Zeitpunkt t₄ beschriebene Vorgang, und der Lampenstrom fällt. Bei Unterschreiten des mittleren Referenzstromniveaus M (Zeitpunkt tⱼ,) geht der Ausgang A19 des M-Komparators 19 auf L-Signal, so dass an den Eingängen des AND-Gatters 30 L- und H-Signale anstehen und damit deren Ausgang A30 auf L-Signal schaltet. Im Zeitpunkt t₁₂ wiederholt sich der für Zeitpunkt t₆ beschriebene Vorgang, und der Lampenstrom steigt an bis zum Erreichen des mittleren Referenzstromniveaus M im Zeitpunkt t₁₃, wodurch der Ausgang A19 des M-Komparators 19 auf H-Signal schaltet. Damit steht an beiden Eingängen des AND-Gatters 30 ein H-Signal an, und sein Ausgang A30 geht zum zweiten Mal auf H-Signal. Dieser zweite UH-Übergang wird vom Zweierzähler 32 gezählt, und sein Ausgang A32 geht ebenfalls auf H-Signal, wodurch am Ausgang A35 ein L-Signal und damit am Ausgang A34 des NAND-Gatters A34 ein H-Signal auftritt. Durch diesen UH-Übergang wird der Zähler 32 über seinen Rücksetz-Eingang zurückgesetzt, d. h. sein Ausgang A32 geht auf L-Signal. Weiter werden durch den UH/L-Impuls am Ausgang .A34 des NAND-Gatters 34 der Ausgang A332 der bistabilen Kippstufe 33 auf L-Signal und ihr Ausgang A331- auf H-Signal geschaltet, so dass an den Eingängen des AND-Gatters 30 wieder L- und H-Signale anstehen und damit sein Ausgang A30 auf L-Signal geht. Ausserdem wird durch den H/L-Übergang am Ausgang 332 der bistabilen Kippstufe 33 am Ausgang A37 der auf negative Flanken triggernden monostabilen Kippstufe 37 ein H/UH-Impuls erzeugt, wodurch am Ausgang A23 des NAND-Gatters 23 ein UH/L-Impuls entsteht, durch den der Ausgang E der bistabilen Kippstufe 24 auf L-Signal gesetzt wird. Hierdurch wird über die Treiberstufe 13 der Schalttransistor 4 nichtleitend geschaltet, und der Lampenstrom fällt, so dass der Ausgang A19 des M-Komparators 19 wieder auf L-Signal geht. Hierdurch stehen an den Eingängen des AND-Gatters 29 wieder L- und H-Signale an, und an seinem Ausgang 29 tritt ein L-Signal auf. Ab Erreichen des unteren Referenzstromniveaus U im Zeitpunkt t₁₄ wiederholt sich dann der zwischen den Zeitpunkten t₆ bis t₁₄ ablaufende Vorgang periodisch bis zum Absinken der Netzspannung in der Umgebung des Netznulldurchgangs, wodurch automatisch der Lampenstrom unter das untere Referenzstromniveau U absinkt.

In der nächsten Wechselstromhalbperiode beginnt dann der gesamte Vorgang von neuem mit dem Rücksetzen der Schaltung durch den Komparator 14. Dies hat den Vorteil, dass eine mögliche Fehlfunktion der Zählschaltung durch Störimpulse, die sporadisch auftreten, nur während einer Wechselstromhalbperiode möglich sind. Ausserdem ist durch das Rücksetzen zu Anfang einer jeden Wechselstromhalbperiode gewährleistet, dass nach jedem Nulldurchgang des Stromes die Schaltung wieder in ihrem vorgewählten Referenzstromniveau arbeitet.

Bei einem praktischen Ausführungsbeispiel zum Betrieb einer 45 W-Metallhalogenid-Hochdruckentladungslampe mit einer Lampenbrennspannung von ca. 50 V bei einer Netzeingangsspannung von 220 V, 50 Hz, wurden folgende Schaltungsbausteine verwendet:

Das erfindungsgemässe Prinzip einer Regeleinrichtung mit drei Referenzstromniveaus ist nicht auf die beschriebene Durchflusswandlerschaltung beschränkt, sondern kann auch in anderen Schaltnetzteilen, z. B. einem Sperrwandler, angewandt werden.

## Patentansprüche

1. Schaltungsanordnung zum Betrieb von Hochdruckgasenttadungstampen mit höherfrequentem Strom, bestehend aus einem an ein Wechselspannungsnetz angeschlossenen Vollweggleichrichter, dessen Ausgangsgleichspannung einem aus wenigstens einem Schalttransistor, einer Drosselspule, einer Freilaufdiode und der Entladungslampe bestehenden Schaltnetzteil zugeführt wird, wobei die hochfrequente Schaltgeschwindigkeit des Schalttransistors über eine Treiberstufe von einer Regeleinrichtung gesteuert wird, welche den mit einem Stromsensor abgetasteten momentanen Lampenstrom mit einem oberen und unteren Referenzstromniveau (0, U) vergleicht, wobei der Schalttransistor nichtleitend geschaltet wird, wenn der Lampenstrom das obere Niveau (0) überschreitet, und leitend, wenn das untere Niveau (U) unterschritten wird, dadurch gekennzeichnet, dass der gegenseitige Abstand der Referenzstromniveaus (0, U) mehr als 10% des mittleren Lampenstromes beträgt und ein weiteres, mittleres Referenzstromniveau (M) einstellbar ist, an welchem der Schalttransistor nach jeweils einer in der Regeleinrichtung eingestellten Anzahl von Durchläufen des Lampenstromes nichtleitend geschaltet wird, wenn dieses mittlere Niveau (M) von unten durchlaufen wird, und leitend geschaltet wird, wenn das mittlere Niveau (M) von oben durchlaufen wird.

2. Schaltungsanordnung nach Anspruch 1, dadurch gekennzeichnet, dass zum Vergleich des momentanen Lampenstromes mit den drei Referenzstromniveaus (0, M, U) drei hysteresefreie Komparatoren (18, 19, 20) vorgesehen sind, an deren Ausgängen (A18, A19, A20) jeweils ein High(H)-Signal auftritt, wenn der momentane Lampenstrom über dem entsprechenden Referenzstromniveau (0, M, U) liegt, und ein Low(L)-Signal, wenn der Lampenstrom unterhalb des Referenzstromniveaus liegt.

3. Schaltungsanordnung nach Anspruch 2, dadurch gekennzeichnet, dass mit dem Ausgang (A20) des O-Komparators (20) über einen Inverter (22) und ein erstes NAND-Gatter (23) der Setz-Eingang einer den Ausgang (E) der Regeleinrichtung (9) bildenden bistabilen ersten Kippstufe (24) verbunden ist, deren Rücksetz-Eingang über ein AND-Gatter (26) und ein zweites NAND-Gatter (25) sowie über eine auf negative Flanken triggernde monostabile Kippstufe (27) mit dem U-Komparator (18) verbunden ist, während gleichzeitig die zweiten Eingänge des AND-Gatters (26) und des ersten NAND-Gatters (23) mit den Ausgangssignalen einer mit dem M-Komparator (19) verbunden Zählschaltung (29 bis 37) derart beaufschlagt werden, dass der mit dem AND-Gatter (26) verbundene Ausgang der Zählschaltung einen H/UH-Impuls bei einer in der Zählschaltung eingestellten Anzahl von oben erfolgender Durchläufe des mittleren Referenzstromniveaus (M) erzeugt, während der mit dem ersten NAND-Gatter (23) verbundene Ausgang der Zählschaltung bei einer in der Zählschaltung eingestellten Anzahl von Durchläufen des mittleren Referenzstromniveaus (M) von unten einen H/UH-Impuls liefert.

4. Schaltungsanordnung nach Anspruch 3, dadurch gekennzeichnet, dass die Zählschaltung eine erste, auf positive Flanken triggernde monostabile Kippstufe (36) und eine zweite, auf negative Flanken triggernde monostabile Kippstufe (37) aufweist, deren Eingänge mit dem Ausgang (A332) einer zweiten bistabilen Kippstufe (33) verbunden sind, deren Setz-Eingang über einen auf negative Flanken triggernden ersten Zähler (31) und ein AND-Gatter (29) mit dem Ausgangssignal des M-Komparators (19) beaufschlagt wird, während gleichzeitig ihr Rücksetz-Eingang über ein drittes NAND-Gatter (34), einen Inverter (35), einen auf positive Flanken triggernden zweiten Zähler (32) und ein weiteres AND-Gatter (30) ebenfalls mit dem Ausgang des M-Komparators (19) verbunden ist und ausserdem die jeweils zweiten Eingänge der AND-Gatter (29,30) mit den Ausgängen (A331, A332) der zweiten bistabilen Kippstufe (33) verbunden sind, wobei der erste Zähler 31 durch das am Setz-Eingang der zweiten bistabilen Kippstufe (33) anstehende Signal und der zweite Zähler (32) durch das am Rücksetz-Eingang dieser zweiten Kippstufe anstehende Signal zurückgesetzt wird.

5. Schaltungsanordnung nach Anspruch 4, dadurch gekennzeichnet, dass die jeweils zweiten Eingänge der zweiten und dritten NAND-Gatter (25, 34) über eine weitere auf positive Flanken triggernde monostabile Kippstufe (28) mit dem Ausgang (A14) eines hysteresefreien, die Nulldurchgänge der Netzspannung detektierenden Komparators (14) verbunden sind.

## Claims

1. A circuit arrangement for operating highpressure gas discharge lamps with a current of higher frequency comprising a full-wave rectifier which is connected to an alternating current mains and whose output direct voltage is supplied to a switching circuit section consisting of at least one switching transistor, a choke coil, a fly-wheel diode and the discharge lamp, the high-frequency switching speed of the switching transistor being controlled through a driver stage by a control device, which compares the instantaneous lamp current sensed by a current sensor with an upper and a lower reference current level (O, U), the switching transistors being switched to the non-conducting state when the lamp current exceeds the upper level (0) and to the conducting state when it falls below the lower level (U), characterized in that the relative distance of the reference current levels (O, U) is more than 10% of the average lamp current and a further intermediate reference current level (M) can be adjusted, at which the switching transistor is switched to the non-conducting state each time after a number of passages of the lamp current adusted in the control device when this intermediate level (M) is passed from the lower side and is switched to the conducting state when the intermediate level (M) is passed from the upper side.

2. A circuit arrangement as claimed in Claim 1, characterized in that for comparison of the instantaneous lamp current with the three reference current levels (0, M, U) three hysteresis-free comparators (18, 19, 20) are provided, at whose outputs (A18, A19, A20) a high (H) signal occurs each time when the instantaneous lamp current lies above the corresponding reference current level (0, M, U), while a low (L) signal occurs when the lamp current lies below the reference current level.

3. A circuit arrangement as claimed in Claim 2, characterized in that the set input of a bistable first trigger circuit (24) constituting the output (E) of the control device (9) is connected to the output (A20) of the 0 comparator (20) through an inverter (22) and a first NAND gate (23), the reset input of this trigger circuit being connected through an AND gate (26) and a second NAND gate (25) as well as through a monostable trigger state (27) triggering at negative edges to the U comparator (18), while at the same time the second inputs of the AND gate (26) and of the first NAND gate (23) are acted upon by the output signals of a counter circuit (29 to 37) connected to the M comparator (19) in such a manner that the output of the counter circuit connected to the AND gate (26) produces an H/UH pulse with a number of passages of the intermediate reference current level (M) effected from the upper side adjusted in the counter circuit, while the output of the counter circuit connected to the first NAND gate (23) produces an H/UH pulse with a number of passages of the intermediate reference current level (M) effected from the lower side adjusted in the counter circuit.

4. A circuit arrangement as claimed in Claim 3, characterized in that the counter circuit comprises a first monostable trigger circuit (36) triggering at positive edges and a second monstable trigger circuit (37) triggering at negative edges, whose inputs are connected to the output (A332) of a second bistable trigger circuit (33), whose set input is acted upon through a first counter (31) triggering at negative edges and an AND gate (29) by the output signal of the M comparator (19), while at the same time its reset imput is connected through a third NAND gate (34), an inverter (35), a second counter (32) triggering at positive edges and a further AND gate (30) also to the output of the M comparator (19) and moreover the respective second inputs of the AND gates (29, 30) are connected to the outputs (A331, A332) of the second bistable trigger circuit (33), the first counter (31) being reset by the signal applied to the set input of the second bistable trigger circuit (33) and the second counter (32) being reset by the signal applied to the reset input of the said second trigger circuit.

5. A circuit arrangement as claimed in Claim 4, characterized in that the respective second inputs of the second and third NAND gates (25, 34) are connected through a further monostable trigger circuit (28) triggering at positive edges to the output (A14) of a hysteresis-free comparator (14) detecting the zero passages of the mains voltage.

## Revendications

1. Dispositif de commutation pour le fonctionnement de lampes à décharge dans le gaz à haute pression avec un courant à fréquence plus élevée, constitué par un redresseur à double alternance, qui est connecté à un réseau de tension alternative et dont la tension continue de sortie est amenée à un appareil de commutation de secteurs constitué au moins par un transistor de commutation, une bobine de self, une diode de roue libre et la lampe à décharge, la vitesse de commutation à haute fréquence du transistor de commutation étant commandée par l'intermédiaire d'un étage d'excitation par un dispositif de réglage, assurant la comparaison du courant de lampe instantané échantilloné à l'aide d'un capteur de courant entre un niveau de courant supérieur et un niveau de courant de référence (O, Uh le transistor de commutation étant porté à l'état non conducteur dans le cas où le courant de lampe dépasse le niveau supérieur (0) et à l'état conducteur, lorsque le niveau inférieur (U) est dépassé, caractérisé en ce que l'espacement entre les niveaux de courant de référence (0, U) est plus de 10% du courant de lampe moyen et un autre niveau de courant de référence moyen (M) peut être établi, auquel le transistor de commutation est porté à l'état non conducteur, chaque fois après un nombre de passages du courant de lampe établi dans le dispositif de réglage, lorsque ce niveau moyen (M) est traversé du bas, et est porté à l'état conducteur, lorsque le niveau moyen (M) est traversé du haut.

2. Circuit de commutation selon la revendication 1, caractérisé en ce que pour la comparaison des courants de lampe instantanés avec les trois niveaux de courant de référence (0, M, U) sont prévus trois comparateurs exempts d'hystérésis (18, 19, 20), aux sorties (A18, A19, A20) desquels se produit chaque fois un signal haut (H), lorsque le courant de lampe instantané se situe au-dessus du niveau de référence correspondante (0, M, U) et un signal bas (L) lorsque le courant de lampe se situe au-dessus du niveau de courant de référence.

3. Circuit de commutation selon la revendication 2, caractérisé en ce qu'un premier multivibrateur bistable (24), formateur de la sortie (E) du dispositif de réglage (9) est connecté à la sortie (A20) du comparateur 0 (20) par l'intermédiaire d'un inverseur (22) et d'une première porte NON-ET (23) de l'entrée d'établissement, multivibrateur (24) dont l'entrée de rétablissement est connectée par l'intermédiaire d'une porte ET (26) et d'une deuxième porte NON-ET (25), ainsi que par l'intermédiaire d'un multivibrateur monostable basculant à des flancs négatifs (27), au comparateur U (18), alors que simultanément, les deuxièmes entrées de la porte ET (26) et de la première porte NON-ET (23) sont chargées des signaux de sortie d'un circuit de comptage (29 à 37) connecté au comparateur M (19) de façon que la sortie du circuit de comptage connectée à la porte ET (26) engendre une impulsion H/UH à.un nombre établi dans le circuit de comptage, de passages affec- tués à partir du haut du niveau de courant de référence moyen (M), alors que la sortie du circuit de comptage connectée à la porte NON-ET (23) fournit une impulsion H/UH à partir du bas dans le cas d'un nombre de passages, établi dans le circuit de comptage, du niveau de courant de référence moyen (M).

4. Circuit de commutation selon la revendication 3, caractérisé en ce qu'un premier multivibrateur monostable basculant à des flancs positifs (36) et un deuxième multivibrateur monostable basculant à des flancs négatifs (37), dont les sorties sont connectées à la sortie (A332) d'un deuxième multivibrateur bistable (33), dont l'entrée d'établissement est chargée du signal de sortie du comparateur M (19) par l'intermédiaire d'un premier compteur (31) basculat à des flancs négatifs et d'une porte ET (29), alors que simultanément, l'entrée de rétablissement est connectée par l'intermédiaire d'une troisième porte NON-ET (34), d'un inverseur (35), d'un deuxième compteur (32) basculant à des flancs positifs et d'une autre porte ET (30), également à la sortie du comparateur M (19) et, en outre, chaque fois les deuxièmes entrées de la porte ET (29, 30) sont connectées aux sorties (A331, A332) du deuxième multivibrateur bistable (33), le premier compteur (31) étant rétabli par le signal présent à l'entrée d'établissement du deuxième multivibrateur bistable (33) et le deuxième compteur (32) par le signal présent à l'entrée de rétablissement de ce deuxième multivibrateur.

5. Circuit de commutation selon la revendication 4, caractérisé en ce que chaque fois les deuxièmes entrées des deuxièmes et troisièmes portes NON-ET (25, 34) sont connectées par l'intermédiaire d'un autre multivibrateur bistable (28) basculant à des flancs positifs à la sortie (A14) d'un comparateur (14) exempt d'hystérésis détectant les passages par zéro de la tension du secteur.
